# FASCICULE DE BREVET EUROPEEN

(11) **EP 0 122 186 B1**
(45) Date de publication et mention de la délivrance du brevet: **27.05.1987**
(21) Numéro de dépôt: 84400613.0
(22) Date de dépôt: 27.03.1984
(51) Int. Cl.: H01J 25/44

(54) **Générateur d'ondes radioélectriques pour hyperfréquences**
Mikrowellenerzeuger
Microwave generator

(30) Priorité: 06.04.1983 FR 8305602
(43) Date de publication de la demande: 17.10.1984
(73) Titulaire: THOMSON-CSF, 75008 Paris (FR)
(72) Inventeur: Mourier, Georges, F-75379 Paris Cedex 08 (FR)
(74) Mandataire: Ruellan-Lemonnier, Brigitte

## Description

La présente invention concerne un générateur d'ondes radioélectriques pour hyperfréquences, plus particulièrement un générateur d'ondes millimétriques et infra-millimétriques du type maser à résonnance cyclotronique.

Comme générateurs de ce type, on connait en particulier les générateurs appelé gyrotrons. Dans ces générateurs, un faisceau d'électrons provenant d'un' canon à électrons se propage selon des trajets hélicoïdaux en étant guidé par un champ magnétique uniforme dirigé suivant l'axe de l'hélice. Le faisceau traverse alors une cavité électromagnétique résonnant à une fréquence fₒ voisine d'un multiple de la fréquence cyclotronique, cavité dans laquelle les composantes de vitesse transversales des électrons interagissent avec une composante de champ électrique transversale de l'onde pour lui céder leur énergie. Dans ce cas, le faisceau se propage essentiellement parallèlement au champ magnétique. Or l'interaction ayant lieu avec la composante de vitesse transversale v± des électrons, la composante de vitesse parallèle v// correspond donc à une énergie inutilisée dans l'interaction. On cherche donc, en général, à limiter la valeur de cette vitesse parallèle. Toutefois, dans les générateurs du type ci-dessus, il n'est pas possible de fonctionner avec des valeurs de v// faibles, car dans ce cas on obtient un faisceau d'électrons instable. En conséquence, les valeurs de v⊥/v// doivent être choisies de telle sorte que

La présente invention a donc pour but de remédier à cet inconvénient en présentant un nouveau générateur du type maser à résonance cyclotronique dans lequel la composante de vitesse parallèle des électrons peut être égale à zéro ou sensiblement égale à zéro.

La présente invention a en conséquence pour objet un générateur d'ondes radioélectriques pour hyperfréquences basé sur une interaction de type cyclotronique entre un faisceau d'électrons se propageant entre un canon à électrons et un collecteur et un champ électromagnétique haute fréquence dans une structure résonnante dans lequel le faisceau d'électrons se déplace selon une trajectoire cycloïdale dans un champ magnétique transversal sous l'effet d'une vitesse de dérive créée par un champ électrique continu.

Selon une caractéristique essentielle de la présente invention, la structure résonnante est constituée par deux électrodes se faisant face entre lesquelles passent transversalement le faisceau d'électrons, les deux électrodes étant portées à des potentiels continus différents et étant, au moins dans leur partie centrale, espacées d'une distance H, légèrement supérieure à n A/2, n étant un entier et X la longueur d'onde correspondant à la fréquence de résonance.

La présente invention concerne un nouveau collecteur pour ce type de générateurs.

Selon un mode de réalisation particulier, le collecteur est constitué par un réflecteur courbe porté au potentiel de l'électrode supérieure de la structure résonnante et positionné dans le prolongement de l'électrode inférieure.

D'autres caractéristiques et avantages de la présente invention apparaîtront à la lecture de la description de divers modes de réalisation faite ci-après avec référence aux dessins ci-annexés dans lesquels :
la figure 1 est une vue en coupe schématique de l'ensemble canon électronique-cavité résonnante-collecteur d'un générateur conforme à la présente invention ;
la figure 2 est une vue en perspective de l'ensemble du générateur de la figure 1 ;
la figure 3 est une vue en coupe schématique des dispositifs d'entrée et de sortie de l'onde à amplifier lorsque le générateur de la figure 1 est utilisé en amplificateur ;
la figure 4 est une vue schématique de dessus d'une variante de réalisation de l'amplificateur.

Sur les figures, les mêmes éléments portent les mêmes références mais pour des raisons de clarté les cotes et proportions ne sont pas respectées.

Le mode de réalisation du générateur d'ondes radioélectriques pour hyperfréquences représenté à la figure 1 est constitué essentiellement d'un canon à électrons 1 fournissant un faisceau d'électrons se déplaçant sous l'effet d'un champ électrostatique continu E̅_{c}, perpendiculairement _{"}à un champ magnétique constant B, suivant la direction x, selon une trajectoire cycloïdale, d'une structure 2 résonnant à une fréquence fₒ égale à un multiple de la fréquence cyclotronique et d'un ensemble collecteur 3 pour recevoir et évacuer les électrons en sortie de la structure résonnante.

Le canon à électrons 1 est un canon à électrons du type de celui décrit dans la demande de brevet au nom de la demanderesse déposée le même jour que la présente demande et ayant pour titre « canon à électrons pour générateurs d'ondes radioélectriques pour hyperfréquences ». Il comporte essentiellement deux électrodes se faisant face dont l'une, à savoir l'anode 10 est portée à un potentiel positif tandis que l'autre, à savoir la sole 11 est portée à un potentiel négatif ou nul et une cathode 12 portée au potentiel de la sole et située dans son plan. L'anode 10 et la sole 11 présentent un profil incurvé divergent, de la gauche vers la droite sur la figure 1, de telle sorte que le champ électrique continu Ëₑ crée entre les deux électrodes 10, 11 diminue dans cette direction. Lorsque l'ensemble est placé dans un champ magnétique constant B dirigé perpendiculairement au plan de la figure, les électrons issus de la cathode se déplacent selon la direction x perpendiculaire au champ magnétique sous l'effet de la vitesse de dérive due au champ électrique continu régnant entre les deux électrodes 10, 11 selon une trajectoire cycloïdale due à la diminution de la vitesse de dérive résultant de la diminution du champ électrique continu E_{c}.

Le faisceau d'électrons 13 animé d'un mouvement cycloïdal suivant la direction x est alors envoyé dans une structure résonnante 2. Cette structure 2 est constituée par deux électrodes 20, 21 se faisant face, portées à des potentiels continus différents assurant entre les électrodes l'existence d'un champ électrique continu E̅_{c}. Cette structure contient une énergie électromagnétique haute fréquence correspondant à une oscillation à une fréquence fₒ voisine d'un multiple de la fréquence cyclotronique f_{c}. Pour que les ondes de fréquences fₒ puissent osciller dans la structure résonnante, la distance H entre les deux électrodes 20, 21 est choisie de manière à être au moins dans la partie centrale des plaques, légèrement supérieure à un nombre entier de demi-longueur d'ondes. De plus, la longueur L des électrodes est choisie pour être égale à quelques longueurs d'onde, leur dimension suivant le champ magnétique B dépendant de la dimension correspondante de l'anode qui peut être grande par rapport aux autres dimensions.

D'autre part, l'injection et l'évacuation du faisceau d'électrons dans et hors de la structure résonnante 2 sont réalisées à l'aide d'éléments du type tube de glissement 22, 23 présentant une hauteur h telle que : de manière à éviter toute résonnance indésirable.

Ainsi, le faisceau d'électrons est évacué hors de la structure résonnante à travers le tube 23 vers la partie collecteur 3. Cette partie collecteur 3 se compose d'un réflecteur incurvé 30 qui prolonge l'électrode inférieure 21 de la structure résonnante et qui est porté au potentiel de l'électrode supérieure 20 de ladite structure. Ce réflecteur 30 collecte l'énergie électromagnétique et la rayonne selon une direction sensiblement verticale dans la figure 1, vers une fenêtre transparente étanche au vide qui n'a pas été représentée sur cette figure.

En ce qui concerne le fonctionnement de ce type de générateur, on peut dire que le comportement des électrons y est à peu près identique à celui observé dans les gyrotrons. En effet, dans le système de référence se déplaçant à la vitesse de dérive, le champ électrique continu est supprimé par le champ magnétique continu et le champ électrique haute fréquence n'est pas modifié car il est longitudinal à la vitesse de déplacement. Ainsi, en utilisant la transformation de Lorentz et en désignant par prime les grandeurs mesurées dans le système de référence, on obtient : car Vₓ = V_{D} avec

Cependant, il existe une transformation des champs magnétiques

Cette transformation entraînera donc une correction de la valeur du champ magnétique nécessaire à l'interaction optimale. Toutefois, la valeur de cette correction reste très faible.

D'autre part, comme représenté sur la figure 2, le champ magnétique B est obtenu à l'aide de deux bobines supraconductrices B₁ et B₂ disposées suivant la règle de Helmholz et situées à l'intérieur de deux tambours T₁ et T₂ remplis d'hélium liquide. Les deux tambours T, et T₂ sont reliés par un tube creux Ci qui contient aussi les connexions électriques entre les deux bobines. L'ensemble est alimenté en hélium liquide et en courant électrique par un tube C₂.

L'ensemble canon à électrons-structure résonnante-collecteur décrit ci-dessus avec référence à la figure 1 sont contenus dans une enceinte métallique E. Cette enceinte comporte, dans le mode de réalisation représenté, quatre sorties isolées E,, E₂, E₃, E4 reliées respectivement à la cathode, à son filament chauffant, à l'anode et éventuellement à la sole ou à la partie négative de la structure résonnante. Sur la partie supérieure de l'enceinte est placée la fenêtre transparente F, de préférence circulaire, permettant la sortie du rayonnement.

L'enceinte E est placée entre les deux tambours Tₗ et T₂ de telle sorte que le faisceau d'électrons se propage parallèlement aux tambours, à savoir selon la direction x.

On décrira maintenant avec référence aux figures 3 et 4, les modifications à apporter au mode de réalisation décrit ci-dessus pour l'utiliser comme amplificateur. La figure 3 représente schématiquement une coupe parallèle au plan zoy dans la partie médiane de la structure résonnante 2, illustrant un mode de réalisation particulier des circuits d'entrée et de sortie du signal à traiter. Comme dans le mode de réalisation de la figure 1, le faisceau d'électrons se propage dans la direction x avec une vitesse de dérive V_{D} et des orbites d'axe z entre les deux électrodes 20, 21 qui contiennent l'énergie électromagnétique.

Dans le mode de réalisation de la figure 3 l'électrode 21 est mobile, ce qui permet le réglage de la hauteur H en fonction de la fréquence d'oscillation fₒ de telle sorte que

Toutefois, dans le mode de réalisation de la figure 3, l'énergie électromagnétique est transportée dans la direction z sous forme d'une onde progressive excitée dans le mode voulu par une source haute fréquence extérieure. Cette onde passe à travers la fenêtre d'entrée 26 puis est adaptée à l'impédance de la cavité résonnante formée par les deux électrodes 20, 21 par l'intermédiaire d'un cornet 24. L'onde amplifiée est alors envoyée dans un guide non représenté aboutissant par exemple à une antenne, par l'intermédiaire d'un cornet 25 et d'une fenêtre 27. Dans ce cas, le collecteur 3 est constitué par un réflecteur refermé sur la partie supérieure de la structure résonnante.

L'amplificateur décrit ci-dessus présente l'inconvénient d'être réciproque par rapport à l'entrée et à la sortie, c'est-à-dire qu'il est électriquement symétrique par rapport au sens de propagation et amplifie également les signaux réfléchis vers l'entrée du tube du fait d'une adaptation toujours imparfaite dans le guide de sortie.

La figure 4 représente un mode de réalisation permettant de remédier à cet inconvénient.

Dans ce mode de réalisation, les électrodes 20 et 21 sont décalées d'un angle a par rapport à la direction x de telle sorte que les électrons accélérés par le canon dans la direction x' ont aussi une composante de dérive dans la direction z égale à _{VD} sin a. Le champ électromagnétique restant uniforme dans la direction x mais variant en phase suivant une expression du type cos (wt - kz + cp), la condition de résonance n'est plus donnée par mais par (I étant l'ordre de l'harmonique de la fréquence cyclotronique qui interagit).

Il résulte de cette dernière équation que la résonance dépend du signe de k, c'est-à-dire du sens de propagation et que ladite équation, qui doit être remplie pour qu'il y ait amplification, favorisera un des sens de propagation.

Dans les modes de réalisation décrits ci-dessus, les électrodes sont réalisées de préférence en cuivre et les fenêtres en un matériau diélectrique.

Les générateurs conformes à la présente invention fonctionnant comme un gyrotron, ont donc les mêmes applications que les générateurs de l'art antérieur pour ondes millimétriques. Ils peuvent être utilisés en particulier pour le chauffage dans les installations de plasma, l'émission radar, les télécommunications, etc.

## Revendications

1. Un générateur d'ondes radioélectriques pour hyperfréquences basé sur une interaction de type cyclotronique entre un faisceau d'électrons se propageant entre un canon à électrons (1) et un collecteur (3) et un champ électromagnétique haute fréquence dans une structure résonnante (2) dans lequel le faisceau d'électrons (13) se déplace selon une trajectoire cycloïdale dans un champ magnétique (B) transversal sous l'effet d'une vitesse de dérive créée par un champ électrique continu(E_{c}), caractérisé en ce que la structure résonnante (2) est constituée par deux électrodes (20, 21) se faisant face entre lesquelles passe transversalement le faisceau d'électrons, les deux électrodes étant portées à des potentiels continus différents et étant, au moins dans leur partie centrale, espacées d'une distance H légèrement supérieure à n >J2, n étant un entier et λ la longueur d'onde correspondant à la fréquence de résonance.

2. Un générateur selon la revendication 1 caractérisé en ce que les dispositifs d'entrée et de sortie du faisceau d'électrons dans la structure résonnante (2) sont constitués par des électrodes (22, 23) prolongeant de chaque côté les électrodes (20, 21) et espacées d'une hauteur h telle que

3. Un générateur selon l'une quelconque des revendications 1 et 2 caractérisé en ce que le collecteur (3) est constitué par un réflecteur courbe porté au potentiel de l'électrode supérieure (20) de la structure résonnante et positionné dans le prolongement de l'électrode inférieure (21) de ladite structure.

4. Un générateur selon l'une quelconque des revendications 1 à 2 caractérisé en ce que, lorsqu'il est utilisé en amplificateur, l'onde électromagnétique haute fréquence est injectée parallèlement au champ magnétique B.

5. Un générateur selon la revendication 4 caractérisé en ce que la direction de propagation du faisceau d'électrons dans un plan parallèle aux électrodes de la structure résonnante est décalée d'un angle a par rapport à la perpendiculaire au champ magnétique B.

## Claims

1. A radioelectric microwave generator based on an interaction of the cyclotronic type between an electron beam propagating between an electron gun (1) and a collector (3), and a high frequency electromagnetic field in a resonance structure (2) in which the electron beam moves according to a cycloidal path in a transverse magnetic field (B) under the effect of a drift velocity created by a direct electric field (E_{c}), characterized in that the resonance structure (2) is constituted by two mutually opposed electrodes (20, 21), the electron beam passing between these electrodes in a transverse direction, the two electrodes being brought to different direct potentials and being spaced apart, at least in their central zone, by a distance H slightly greater than n . X/2, where n is an integer and is the wavelength corresponding to the resonance frequency.

2. A generator according to claim 1, characterized in that the input device and output device of the electron beam in the resonance structure (2) are constituted by electrodes (22, 23) which constitute prolongations on both sides of the electrodes (20, 21) and which are spaced apart by a distance h such that

3. A generator according to any one of claims 1 and 2, characterized in that the collector (3) is constituted by a curved reflector brought to the potential of the upper electrode (20) of the resonance structure and located to constitute a prolongation of the lower electrode (21) of said structure.

4. A generator according to any one of claims 1 and 2, characterized in that the high frequency electromagnetic wave is injected parallelly to the magnetic field B in the case of the generator being used as amplifier.

5. A generator according to claim 4, characterized in that the propagation direction of the electron beam in a plane parallel to electrodes of the resonance structure is shifted by an angle a with respect to the perpendicular direction of the magnetic field B.

## Patentansprüche

1. Generator für radioelektrische Mikrowellen auf der Basis einer Wechselwirkung zyklotronischer Art zwischen einem Elektronenstrahl, der von einer Elektronenkanone (1) zu einem Kollektor (3) verläuft, und einem elektromagnetischen Hochfrequenzfeld in einer schwingenden Struktur (2), wobei der Elektronenstrahl (13) sich gemäß einem zykloidalen Weg in einem Quermagnetfeld (B) unter dem Einfluß einer von einem elektrischen Gleichfeld (E_{c}) erzeugten Driftgeschwindigkeit verschiebt, dadurch gekennzeichnet, daß die schwingende Struktur (2) von zwei einander gegenüberliegenden Elektroden (20. 21) gebildet wird, zwischen denen der Elektronenstrahl quer hindurchverläuft, wobei die beiden Elektroden auf unterschiedliche Gleichpotentiale gebracht sind und mindestens in ihrem zentralen Bereich einen gegenseitigen Abstand H besitzen, der geringfügig größer als n X/2 ist, wobei n eine ganze Zahl und X die der Resonanzfrequenz entsprechende Wellenlänge ist.

2. Generator nach Anspruch 1, dadurch gekennzeichnet, daß die Eingangs- und Ausgangsvorrichtungen für den Elektronenstrahl in der schwingenden Struktur (2) von Elektroden (22, 23) gebildet werden, die auf jeder Seite die Elektroden (20, 21) verlängern und einen Abstand h voneinander besitzen, derart, daß

3. Generator nach einem beliebigen der Ansprüche 1 und 2, dadurch gekennzeichnet, daß der Kollektor (3) von einem gekrümmten Reflektor gebildet wird, der auf das Potential der oberen Elektrode (20) der schwingenden Struktur gebracht ist und in der Verlängerung der unteren Elektrode (21) dieser Struktur liegt.

4. Generator nach einem beliebigen der Ansprüche 1 und 2, dadurch gekennzeichnet, daß die elektromagnetische Hochfrequenzwelle im Fall einer Verwendung als Verstärker parallel zum Magnetfeld B eingespeist wird.

5. Generator nach Anspruch 4, dadurch gekennzeichnet, daß die Fortpflanzungsrichtung des Elektronenstrahls in einer zu den Elektroden der schwingenden Struktur parallelen Ebene um einen Winkel a bezüglich der Senkrechten zum Magnetfeld B versetzt ist.
